# EUROPÄISCHE PATENTSCHRIFT

(11) **EP 2 526 827 B1**
(45) Veröffentlichungstag und Bekanntmachung des Hinweises auf die Patenterteilung: **17.02.2016**
(21) Anmeldenummer: 11167301.8
(22) Anmeldetag: 24.05.2011
(51) Int. Cl.: A47B 96/02, A47B 88/00

(54) **Ablagefach zum Einsetzen in einen Tragteil eines Schrankauszuges eines Schrankelementes**
Storage compartment for a storage assembly with a pull-out frame
Casier pour un élément d'armoire avec un cadre monté sur glissières

(43) Veröffentlichungstag der Anmeldung: 28.11.2012
(73) Patentinhaber: Peka-Metall AG, 6295 Mosen (CH)
(72) Erfinder: Weber, Bernhard, 6003, Luzern (CH)
(74) Vertreter: Scheuzger, Beat Otto

(56) Entgegenhaltungen:
- CH-A5- 658 171
- DE-U1- 9 414 511
- DE-U1- 29 905 811
- US-A- 2 843 307
- US-A- 4 206 869

## Beschreibung

Die vorliegende Erfindung bezieht sich auf ein Ablagefach zum Einsetzen in einen Tragteil eines Schrankauszuges eines Schrankelementes, bestehend aus einem Bodenteil und daran angebrachten zwei Seitenwänden, einer Frontseite und/oder einer Rückseite, welche den Bodenteil relingartig umgeben, und das Ablagefach aus einem Zuschnitt aus einem metallischen Blech gebildet ist, bei welchem die Seitenwände, die Frontseite und/oder die Rückseite um eine jeweilige erste Biegelinie bezüglich des Bodenteils um etwa 90° hochgebogen sind, und dass ein Teilbereich einer die jeweilige Eckkante des Ablagefachs bildende Seite der Seitenwände eine zweite lappenförmige Verlängerung aufweist, die um eine zweite Biegelinie umgebogen ist, die rechtwinklig zur ersten Biegelinie ausgerichtet ist, um welche die Seitenwände hochgebogen sind, und in eine erste Ausnehmung in der die entsprechende Eckkante bildende Seite der Frontseite und/oder der Rückseite hineinragt.

Derartige Ablagefächer sind in vielfältiger Weise bekannt. Einerseits werden derartige Ablagefächer aus Einzelelementen zusammengesetzt, wobei beispielsweise an einem Ablagefachboden eine Frontseite angebracht wird, während die weiteren Seiten mit einer Reling versehen werden, die auf den Boden aufgesetzt und an diesem befestigt werden muss. Derartige Ablagefächer sind für die Aufnahme praktisch jeder Art von Utensilien geeignet und sie erfüllen auch alle Anforderungen in ästhetischer Hinsicht. Da deren Herstellung aber relativ aufwändig ist, sind sie auch relativ teuer.

Andererseits sind derartige Ablagefächer bekannt, die als Körbe aus Metallgitter ausgebildet sind. Diese Körbe sind vielseitig einsetzbar und sie können wegen grosser Automatisierungsmöglichkeiten beim Herstellungsverfahren relativ kostengünstig hergestellt werden. Sie sind aber nicht optimal geeignet für die Aufnahme von kleinen Utensilien.

Aus der CH 658 171 A5 ist eine aus einem Blechzuschnitt geformte Schublade bekannt, die aber relativ komplet aufgebaut ist und gewisse ästhetische Anforderungen wie sie ein Ablagefach beispielsweise für ein Schrankelement erfüllen sollte, nicht erfüllt.

Die Aufgabe der vorliegenden Erfindung besteht somit darin, ein Ablagefach zum Einsetzen in einen Tragteil eines Schrankauszuges eines Schrankelementes oder dgl. zu schaffen, bei welchem die oben genannten Nachteile ausgeräumt sind, welches einfach und kostengünstig hergestellt werden kann und welches die Anforderungen in ästhetischer Hinsicht-erfüllt.

Erfindungsgemäss erfolgt die Lösung dieser Aufgabe dadurch, dass die eine jeweilige Eckkante des Ablagefachs bildende Seite der Frontseite und/oder der Rückseite jeweils eine erste lappenförmige Verlängerung aufweist, die um eine dritte Biegelinie umgebogen ist, die rechtwinklig zur ersten Biegelinie ausgerichtet ist, um welche die Frontseite und/oder die Rückseite hochgebogen ist, und dass die die entsprechende Eckkante bildende Seite der Seitenwände jeweils eine zweite Ausnehmung aufweist, in welche die erste lappenförmige Verlängerung hineinragt, und dass an der Frontseite und/oder der Rückseite Einhängeeinrichtungen angeformt sind, mittels welchen das Ablagefach in ein Schrankelement einhängbar ist.

Für ein derartiges Ablagefach wird beispielsweise aus einer Blechtafel ein Zuschnitt ausgeschnitten, was beispielsweise durch einen einzigen Stanzvorgang erfolgen kann. Danach werden die erforderlichen und gewünschten Biegeteile umgebogen, was ohne grossen Aufwand automatisiert durchgeführt werden kann. Durch die erfindungsgemässe Ausgestaltung der Eckbereiche, die durch Frontseite bzw. Rückseite mit Seitenwänden gebildet werden, wird erreicht, dass in diesen optimal ausgebildeten Eckkanten keine Schlitze vorhanden sind, was sich vorteilhaft auf die ästhetische Wahrnehmung auswirkt. Es sind auch keine Verbindungsstellen vorhanden, die beispielsweise einen zusätzlichen Arbeitsschritt wie Schweissen oder Löten verlangen würden. Dieses Ablagefach ist sehr günstig herzustellen und die Einsatzmöglichkeiten sind praktisch beliebig.

An der Frontseite und/oder der Rückseite sind Einhängevorrichtungen angeformt, mittels welchen das Ablagefach in das entsprechende Schrankelement einhängbar ist.

In vorteilhafter Weise weisen die Biegekanten, die entlang der ersten Biegelinie gebildet sind, einen Biegeradius auf, der mindestens der doppelten Dicke des metallischen Bleches entspricht, was beispielsweise auch eine Reinigung erleichtert.

In vorteilhafter Weise weisen die Biegekanten, die entlang der zweiten Biegelinie und der dritten Biegelinie gebildet sind, einen Biegeradius auf, der mindestens der doppelten Dicke des metallischen Blechs entspricht. Auch dadurch werden keine scharfkantigen Ecken gebildet.

Ausführungsvarianten von derartigen Einhängeeinrichtungen sind in den abhängigen Patentansprüchen 4 bis 6 dargestellt.

Die Frontseite kann eine andere Höhe aufweisen als die Rückseite des Ablagefachs, wobei dieser Höhenunterschied in vorteilhafter Weise durch einen Bereich in der Seitenwand ausgeglichen wird, in dem die Seitenwandhöhe in diesem Bereich von Fröntseitenhöhe auf Rückseitenhöhe absinkt bzw. ansteigt.

Zusätzlich können in den Seitenwänden längs verlaufende Schlitze angebracht sein, was sich optisch vorteilhaft auswirkt.

In vorteilhafter Weise ist das metallische Blech ein Chromstahlblech, was ästhetische und hygienische Verbesserungen bringt.

Ausführungsformen der Erfindung werden nachfolgend anhand der beiliegenden Zeichnung beispielhaft näher erläutert.

Es zeigt
Fig. 1 in räumlicher Darstellung eine Ausführungsform eines fertig ausgeformten, aus dem Stand der Technik bekannten Ablagefachs;
Fig. 2 eine Ansicht auf einen Zuschnitt für ein Ablagefach gemäss der Ausführungsform nach Fig. 1;
Fig. 3 in räumlicher Darstellung ein erstes Ausführungsbeispiel eines erfindungsgemässen Ablagefachs;
Fig. 4 eine Draufsicht auf einen Zuschnitt für dieses erste Ausführungsbeispiel;
Fig. 5 in räumlicher Darstellung das Ablagefach gemäss dem ersten Ausführungsbeispiel im in einen Rahmen eingehängten Zustand,
Fig. 6 in räumlicher Darstellung ein zweites Ausführungsbeispiel eines erfindungsgemässen Ablagefachs;
Fig. 7 eine Draufsicht auf den Zuschnitt dieses zweiten Ausführungsbeispiels; und
Fig. 8 in räumlicher Darstellung das zweite Ausführungsbeispiel im in einen Rahmen eingehängten Zustand.

In Fig. 1 ist ein aus dem Stand der Technik bekanntes Ablagefach dargestellt, das aus einem Blechzuschnitt in die fertige Form gebracht worden ist. Dieses Ablagefach besteht aus einem Boden 1, zwei Seitenwänden 2 und 3, einer Frontseite 4 und einer Rückseite 5. Dieses Ablagefach erhält man aus einem Blechzuschnitt 6, wie er in Fig. 2 dargestellt ist. Dieser Blechzuschnitt kann beispielsweise in bekannter Art aus einer Blechtafel durch einen Stanzvorgang ausgeschnitten werden. Diese Blechzuschnitt 6 ist durch den Boden 1 gebildet. Die über den Boden 1 vorstehenden Seitenwände 2 und 3 werden jeweils um eine erste Biegelinie 7 um 90° hochgebogen. Entsprechend werden die an den Boden 1 angrenzende Frontseite 4 und Rückseite 5 jeweils um eine erste Biegelinien 7' um 90° hochgebogen.

Die beiden Seitenwände 2 und 3 weisen an ihren längsseitigen Endbereichen jeweils eine lappenförmige Verlängerung 8 auf. Diese lappenförmigen Verlängerungen 8 werden um eine zweite Biegelinie 9, die rechtwinklig zur ersten Biegelinie 7 ausgerichtet sind, um welche die beiden Seitenwände 2 und 3 hochgebogen werden, umgebogen. Diese zweiten Biegelinien 9 fallen in bevorzugter Weise mit den ersten Biegelinien 7', um welche die Frontseite 4 und die Rückseite 5 hochgebogen werden, zusammen, wodurch die Verlängerungen 8 gleichzeitig mit der Frontseite 4 bzw. der Rückseite 5 hochgebogen werden können, was den Arbeitsaufwand verkleinert. Die längsseitigen Endbereiche der Frontseite 4 und der Rückseite 5 weisen jeweils eine Ausnehmung 10 auf, wodurch Platz geschaffen wird für die umgebogenen lappenförmigen Verlängerungen 8, wie dies aus Fig. 1 ersichtlich ist. Die Biegekanten, die entlang der ersten Biegelinie 7 und 7' gebildet sind, und die Biegekanten, die entlang der zweiten Biegelinie 9 gebildet sind, weisen einen Biegeradius auf, der mindestens der doppelten Dicke des metallischen Bleches entspricht, wie dies aus Fig. 1 ersichtlich ist. Durch diese Ausgestaltung erhält man ein Ablagefach, bei welchem keine Verbindungen wie Schweissen oder Löten erforderlich sind. Der jeweilige Spalt, der zwischen Seitenwänden und Frontseite und Rückseite entsteht, liegt durch die entsprechende Ausgestaltung nicht genau in der Eckkante, sondern ist in die Fläche der Frontseite bzw. der Rückseite hineinverlegt.

Das in Fig. 1 und 2 dargestellte, bekannte Ablagefach weist auch eine Einhängeeinrichtung 11 auf. Diese sind aus einem über den Aussenrand der Frontseite 4 und der Rückseite 5 vorstehenden Bereich 12 gebildet, hinter welchem eine schlitzförmige Ausnehmung 13 angebracht ist, so dass ein weiterer Steg 14 gebildet wird. Dieser weitere Steg 14 wird um eine fünfte Biegelinie 15, die parallel zu der ersten Biegelinie 7' dieser Frontseite 4 und Rückseite 5 verläuft, aufgebogen.

Wie aus Fig. 1 ersichtlich ist, kann das so ausgestaltete Ablagefach mit dieser Einhängevorrichtung 11 beispielsweise zwischen zwei Vierkantstangen eingesetzt werden. Diese Vierkantstangen kommen in diese schlitzförmige Ausnehmung 13 zu liegen und dringen so weit in diese schlitzförmige Ausnehmung 13 hinein, bis sie am weiteren Steg und den gegenüberliegenden Enden der schlitzförmigen Ausnehmung 13 zur Anlage kommen. Dadurch ist dieses Ablagefach in diesen beiden Vierkantstangen allseitig festgehalten und ein Abkippen ist nicht möglich. In diese Vierkantstangen können in bekannter Weise Auflageelemente eingehängt werden, auf welchen das Ablagefach auf der entsprechenden Höhe dieser Stangen abgestützt wird.

Wie aus Fig. 1 und Fig. 2 ersichtlich ist, weist die Frontseite 4 eine kleinere Höhe als die Rückseite 5 auf. Dadurch wird das Ladegut, wenn es in einem Ablagefach untergbracht ist, das in einen Schrankauszug eingesetzt ist, beim Abbremsen zur Beendigung des Einschiebvorgangs in optimaler Weise gehalten. Die beiden Seitenwände 2 und 3 weisen einen Bereich 16 auf, in welchem die Seitenwandhöhe von der Frontseitenhöhe auf die Rückseitenhöhe ansteigt. Zusätzlich sind in den beiden Seitenwänden 2 und 3 noch längs verlaufende Schlitze 17 angebracht.

Aus den Fig. 3 bis 5 ist ein erstes Ausführungsbeispiel eines erfindungsgemässen Ablagefaches dargestellt. Dieses besteht, wie insbesondere aus Fig. 4 ersichtlich ist, wiederum aus einem Boden 1, zwei Seitenwänden 2 und 3, einer Frontseite 4 und einer Rückseite 5, die gemäss dem bekannten Ablagefach um die ersten Biegelinien 7 bzw. 7' um 90° hochgebogen werden. An der die jeweilige Eckkante bildenden Seiten der Frontseite 4 und der Rückseite 5 sind jeweils erste lappenförmige Verlängerungen 18 angebracht. Diese ersten lappenförmigen Verlängerungen 18 werden jeweils um eine dritte Biegelinie 19 umgebogen. Die dritte Biegelinie steht jeweils rechtwinklig zur ersten Biegelinie 7', um welche die Frontseite 4 bzw. Rückseite 5 umgebogen werden, wie aus Fig. 4 ersichtlich ist. Diese dritten Biegelinien 19 fallen in bevorzugter Weise mit den ersten Biegelinien 7, um welche die Seitenwände 2 und 3 hochgebogen werden, zusammen, wodurch die Verlängerungen 18 gleichzeitig mit den Seitenwänden 3 und 4 hochgebogen werden können, was den Arbeitsaufwand wiederum verkleinert. Die die entsprechende Eckkante bildende Seite der Seitenwände 2 und 3 weist jeweils eine zweite lappenförmige Verlängerung 20 auf, die entsprechend der lappenförmigen Verlängerung 8 gemäss dem bekannten Ablagefach nach Fig. 1 und Fig. 2 um die zweite Biegelinie 9 umgebogen werden. In der Frontseite 4 und der Rückseite 5 sind benachbart zu den ersten lappenförmigen Verlängerungen 18 Ausnehmungen 21 angebracht. In diese Ausnehmungen 21 hineinragen können, wie insbesondere aus Fig. 3 ersichtlich ist, die zweiten lappenförmigen Verlängerungen 20 der Seitenwände 2 und 3. Entsprechend sind benachbart zu den zweiten lappenförmigen Verlängerungen 20, die an den Seitenwänden 2 und 3 angebracht sind, zweite Ausnehmungen 22 angeordnet, in welche die ersten lappenförmigen Verlängerungen 18, angebracht an der Frontseite 4 bzw. der Rückseite 5, hineinragen können. Wie aus Fig. 3 ersichtlich ist, verläuft dadurch der Eckspalt, der in den jeweiligen Ecken des Ablagefachs gebildet wird, einerseits in der Frontseite 4 bzw. Rückseite 5 und andererseits in den beiden Seitenwänden 2 und 3, wodurch eine optimale Eckausbildung erreicht wird. Auch bei diesem Ausführungsbeispiel weisen die Biegekanten einen Radius auf, wie dies zum bekannten Ablagefach beschrieben worden ist.

Bei diesem ersten Ausführungsbeispiel ist eine Einhängeeinrichtung 23 angebracht, die in einfacher Weise aus schlitzförmigen Öffnung 24 bestehen, die jeweils an der zweiten lappenförmigen Verlängerung 20 angebracht sind, die benachbart sind zur Rückseite 5 des Ablagefaches.

Wie aus Fig. 5 ersichtlich ist, lässt sich dieses erste Ausführungsbeispiel eines Ablagefaches mit dieser Einhängeeinrichtung 23 und den entsprechenden schlitzförmigen Öffnungen 24 in einfacher Weise an einem Träger 25 angebrachten Haken 26 einhängen.

Ein zweites Ausführungsbeispiel eines erfindungsgemässen Ablagefaches ist in den Fig. 6 bis 8 dargestellt. Dieses Ablagefach besteht wiederum aus einem Boden 1, zwei Seitenwänden 2 und 3, einer Frontseite 4 und einer Rückseite 5, die aus einem Blechzuschnitt 6 (Fig. 7) gebildet werden. Die Eckbereiche der Rückseite 5 sind entsprechend dem ersten Ausführurigsbeispiel ausgebildet, das in den Fig. 3 bis 5 dargestellt ist, nämlich ersten lappenförmigen Verlängerungen 18, angebracht an der Rückseite 5, zweiten lappenförmigen Verlängerungen 20, angebracht an den Seitenwänden 2 und 3, die jeweils um eine dritte Biegelinie 19 bzw zweite Biegelinie 9 entsprechend umgebogen sind. Wie bereits im ersten Ausführungsbeispiel beschrieben worden ist, ragen diese lappenförmigen Verlängerungen 18 und 20 in entsprechende Ausnehmungen 21 und 22 hinein. Die durch die Frontseite 4 gebildeten Eckbereiche sind gleich ausgestaltet, wie im bekannten Ablagefach gemäss Fig. 1 und Fig. 2 beschrieben worden ist. Hier weisen lediglich die Seitenwände 2 und 3 eine lappenförmige Verlängerung 8 auf, die um die zweite Biegelinie 9 umgebogen sind und welche lappenförmigen Verlängerungen 8 in die entsprechend an der Frontseite 4 angebrachten Ausnehmungen 10 hineinragen.

Auch das in den Fig. 6 bis 8 dargestellte zweite Ausführungsbeispiel für ein Ablagefach ist mit einer Einhängeeinrichtung 25 versehen. Diese besteht aus einem in die Rückseite 5 eingelassenen schlitzförmigen Einschnitt 26, in welchen seitlich angeordnete Stege 27 angebracht sind, die mit einer hakenförmigen Ausnahme 28 versehen sind. Die Stege 27 sind um eine vierte Biegelinie 29 aufgebogen, die rechtwinklig zu der ersten Biegelinie 7' ausgerichtet sind, um welche die Rückseite 5 bzgl. des Bodens 1 hochgebogen wird.

Die Frontseite 4 ist mit einer Einhängeeinrichtung 30 ausgestattet, welche aus einem ersten Ausschnitt 31 und einem dahinter angeordneten Ausschnitt 32 besteht, wodurch wiederum ein Steg 33 gebildet wird, der im wesentlichen dem Weiten Steg 14 entspricht, der im bekannten Ablagefach gemäss den Fig. 1 und 2 dargestellt ist. Dieser Steg 33 wird um eine sechste Biegelinie 34 hochgebogen, die parallel zur ersten Biegelinie 7' verläuft, um welche die Frontseite 4 des Bodens 1 hochgebogen wird.

Wie aus Fig. 8 ersichtlich ist, kann dieses Ablagefach zwischen zwei vertikalen Trägern 35 und 36 eingesetzt werden, die aus Vierkantrohren gebildet sind und beispielsweise in bekannter Weise die vertikalen Träger eines Schrankauszugs bilden. Der eine vertikale Träger 35 kommt in den Einschnitt 26 der Einhängeeinrichtung 25 zu liegen und die Stege 27 liegen an den Seitenflächen dieses Trägers 35 an. Die hakenförmigen Ausnahmen 28 sind in einem am Träger 35 angebrachten Haken 37 eingehängt. Auch hier ist das Ablagefach in seitlichen Richtungen optimal geführt. Bei der in der Frontseite 4 angeordneten Einhängeeinrichtung 30 kommt der Vierkantträger in den Ausschnitten 31 und 32 zu liegen und das Ablagefach ist bezüglich dieses Trägers 36 ebenfalls in optimaler Weise seitlich geführt: Zur Bestimmung der Höhenlage können Stifte oder Haken 37 im Träger 36 angeordnet sein, auf welchen sich das Ablagefach abstützen kann.

Die vorgängig im Detail dargestellten Ausführungsbeispiele weisen jeweils eine Frontseite und eine Rückseite auf. Selbstverständlich ist es auch denkbar, bei den dargestellten Ablagefächern jeweils die Frontseite oder die Rückseite wegzulassen, das entsprechende Ablagefach wäre dadurch nur auf drei Seiten mit einer Wandung versehen, die vierte Seite wäre ohne Wandung.

Wie bereits erwähnt worden ist, eignet sich zur Herstellung derartiger Ablagefächer insbesondere Chromstahl. Selbstverständlich sind aber auch andere geeignete Materialien denkbar.

Es kann auch vorgesehen werden, dass bei den Einhängevorrichtungen an den Kontaktstellen zwischen Ablagefach und Träger Abdeckelemente beispielsweise aus Kunststoff eingesetzt werden, um beispielsweise einen Kontakt Metall-Metall zu vermeiden.

Diese erfindungsgemässen Ablagefächer können in einer Vielzahl von Ausführungsvarianten hergestellt werden. Man ist nicht beschränkt auf die hier dargestellten Einhängeeinrichtungen. Die Einhängeeinrichtungen können beispielsweise bzgl. der Mitte des Ablagefachs versetzt sein oder am Rand angeordnet werden und die Einhängeeinrichtungen können an der Frontseite und/oder an der Rückseite angebracht werden. Es können aber auch Einhängeeinrichtungen an den Seitenwänden vorgesehen sein, je nach Einsatzart des entsprechenden Ablagefachs. Wie ebenfalls bereits erwähnt worden ist, können diese Ablagefächer in einfacher Weise hergestellt werden, indem aus einer Blechtafel ein Zuschnitt beispielsweise ausgestanzt wird, welcher dann nur noch den entsprechenden Biegevorgängen unterzogen werden muss, womit ein sehr kostengünstiges Ablagefach hergestellt wird.

## Patentansprüche

1. Ablagefach zum Einsetzen in einen Tragteil eines Schrankauszuges eines Schrankelementes, bestehend aus einem Bodenteil (1) und daran angebrachten zwei Seitenwänden (2, 3), einer Frontseite (4) und/oder einer Rückseite (5), welche den Bodenteil (1) relingartig umgeben, wobei das Ablagefach aus einem Zuschnitt (6) aus einem metallischen Blech gebildet ist, bei welchem die Seitenwände (2, 3), die Frontseite (4) und/oder die Rückseite (5) um eine jeweilige erste Biegelinie (7, 7') bezüglich des Bodenteils um etwa 90° hochgebogen sind, und wobei ein Teilbereich einer die jeweilige Eckkante des Ablagefachs bildenden Seite der Seitenwände (2, 3) eine zweite lappenförmige Verlängerung (20) aufweist, die um eine zweite Biegelinie (9) umgebogen ist, die rechtwinklig zur ersten Biegelinie (7) ausgerichtet ist, um welche die Seitenwände (2, 3) hochgebogen sind, und in eine entsprechende erste Ausnehmung (21) in der die entsprechende Eckkante bildenden Seite der Frontseite (4) und/oder der Rückseite (5) hineinragt, **dadurch gekennzeichnet, dass** die eine jeweilige Eckkante des Ablagefachs bildende Seite der Frontseite (4) und/oder der Rückseite (5) jeweils eine erste lappenförmige Verlängerung (18) aufweist, die um eine dritte Biegelinie (19) umgebogen ist, die rechtwinklig zur ersten Biegelinie (7') ausgerichtet ist, um welche die Frontseite (4) und/oder die Rückseite (5) hochgebogen ist, und dass die die entsprechende Eckkante bildende Seite der Seitenwände (2, 3) jeweils eine zweite Ausnehmung (22) aufweist, in welche die erste lappenförmige Verlängerung (18) hineinragt, und dass an der Frontseite (4) und/oder der Rückseite (5) Einhängeeinrichtungen (11, 23, 25, 30) angeformt sind, mittels welchen das Ablagefach in ein Schrankelement einhängbar ist.

2. Ablagefach nach Anspruch 1, **dadurch gekennzeichnet, dass** die Biegekanten, die entlang der ersten Biegelinien (7, 7') gebildet sind, einen Biegeradius aufweisen, der mindestens der doppelten Dicke des metallischen Bleches entspricht.

3. Ablagefach nach Anspruch 1 oder 2, **dadurch gekennzeichnet, dass** die Biegekanten, die entlang der zweiten Biegelinie (9) und der dritten Biegelinie (19) gebildet sind, einen Biegeradius aufweisen, der mindestens der doppelten Dicke des metallischen Bleches entspricht.

4. Ablagefach nach einem der Ansprüche 1 bis 3, **dadurch gekennzeichnet, dass** die Einhängeeinrichtungen (23) aus schlitzförmigen Öffnungen (24) gebildet sind, welche in den zweiten lappenförmigen Verlängerungen (20) der Seitenwände (2, 3) angebracht sind

5. Ablagefach nach einem der Ansprüche 1 bis 3, **dadurch gekennzeichnet, dass** die Einhängeeinrichtungen (25) aus einem in die Frontseite (4) und/oder Rückseite (5) eingelassenen schlitzförmigen Einschnitt (26) besteht, in welcher seitlich angeordnete Stege (27) angeordnet sind, die mit einer hakenförmigen Ausnahme (28) versehen sind, welche Stege (27) um eine vierte Biegelinie (29), die rechtwinklig zu der ersten Biegelinie (7') ausgerichtet sind, aufgebogen sind.

6. Ablagefach nach einem der Ansprüche 1 bis 3, **dadurch gekennzeichnet, dass** die Einhängeeinrichtungen (11) aus einem über den Aussenrand der Frontseite (4) und/oder der Rückseite (5) vorstehenden Bereich gebildet ist, hinter welchem eine schlitzförmige Ausnehmung (13) angebracht ist, sodass ein weiterer Steg (14) gebildet ist, welcher weitere Steg (14) um eine fünfte Biegelinie (15), die parallel zu der ersten Biegelinie (7') dieser Frontseite und Rückseite verläuft, aufgebogen ist.

7. Ablagefach nach einem der Ansprüche 1 bis 6, **dadurch gekennzeichnet, dass** eine Frontseite (4) und eine Rückseite (5) vorhanden sind, dass die Frontseite (4) eine andere Höhe aufweist, als die Rückseite (5), und dass die Seitenwände (3, 4) mindestens einen Bereich (16) aufweisen, in welchem die Seitenwandhöhe von Frontseitenhöhe auf Rückseitenhöhe absinkt bzw. ansteigt.

8. Ablagefach nach einem der Ansprüche 1 bis 7, **dadurch gekennzeichnet, dass** in den Seitenwänden (2, 3) längsverlaufende Schlitze (17) angebracht sind.

9. Ablagefach nach einem der Ansprüche 1 bis 8, **dadurch gekennzeichnet, dass** das metallische Blech ein Chromstahlblech ist.

## Claims

1. Storage compartment for insertion in a carrying part of a cupboard pullout of a cupboard element, consisting of a base part (1) and two side walls (2, 3) provided thereon, a front side (4) and/or a rear side (5), which surround the base part (1) in a railing-like way, whereby the storage compartment is formed from a blank (6) made of a metallic sheet metal, in which the side walls (2, 3), the front side (4) and/or the rear side (5) are bent up by about 90° with respect to the base part about a respective first bending line (7, 7'), and whereby a portion of a side of the side walls (2, 3) forming the respective corner edge of the storage compartment has a second lobe-shaped extension (20), which is bent around a second bending line (9), which is aligned at a right angle to the first bending line (7), about which the side walls (2, 3) are bent up, and extends into in a first corresponding recess (21) in the side of the front side (4) and/or rear side (5) forming the respective corner edge, **characterised in that** the side of the front side (4) and/or rear side (5) forming the respective corner edge of the storage compartment has in each case a first lobe-shaped extension (18), which is bent around a third bending line (19), which is aligned at a right angle to the first bending line (7'), about which the front side (4) and/or die rear side (5) is bent up, and **in that** the side of the side walls (2, 3) forming the corresponding corner edge has in each case a second recess (22), into which the first lobe-shaped extension (18) extends, and **in that** formed on the front side (4) and/or on the rear side (5) are hanging devices (11, 23, 25, 30), by means of which the storage compartment is able to be hung in a cupboard element.

2. Storage compartment according to claim 1, **characterised in that** the bending edges which are formed along the first bending lines (7, 7') have a bending radius which corresponds to at least double the thickness of the metallic sheet metal.

3. Storage compartment according to claim 1 or 2, **characterised in that** the bending edges which are formed along the second bending line (9) and the third bending line (19) have a bending radius which corresponds to at least double the thickness of the metallic sheet metal.

4. Storage compartment according to one of the claims 1 to 3, **characterised in that** the hanging devices (23) are constituted by slot-shaped openings (24), which are provided in the second lobe-shaped extensions (20) of the side walls (2, 3).

5. Storage compartment according to one of the claims 1 to 3, **characterised in that** the hanging devices (25) consists <sic. consist> of a slot-shaped cut (26) made in the front side (4) and/or rear side (5), in which laterally disposed crosspieces (27) are disposed, which are provided with a hook-shaped recess (28), which crosspieces (27) are bent up about a fourth bending line (29), which are <sic. is> aligned at a right angle to the first bending line (7').

6. Storage compartment according to one of the claims 1 to 3, **characterised in that** the hanging devices (11) is <sic. are> formed from an area protruding over the outer edge of the front side (4) and/or of the rear side (5), behind which a slot-shaped recess (13) is made, so that a further crosspiece (14) is formed, which further crosspiece (14) is bent up about a fifth bending line (15), which runs parallel to the first bending line (7') of this front side and rear side.

7. Storage compartment according to one of the claims 1 to 6, **characterised in that** a front side (4) and a rear side (5) are present, **in that** the front side (4) has a different height from the rear side (5), and **in that** the side walls (3, 4) have at least one region (16) in which the side wall height decreases or respectively increases from front side height to rear side height.

8. Storage compartment according to one of the claims 1 to 7, **characterised in that** longitudinally running slots (17) are made in the side walls (2, 3).

9. Storage compartment according to one of the claims 1 to 8, **characterised in that** the metallic sheet metal is a chromium steel sheet metal.

## Revendications

1. Casier pour un élément d'armoire avec un cadre monté sur glissières, composé d'un fond (1) et de deux parois latérales (2, 3) qui y sont apposées, d'une face avant (4) et/ou d'une face arrière (5), qui entourent le fond (1) comme une rambarde, le casier étant formé à partir d'une découpe (6) en tôle métallique, depuis laquelle les parois latérales (2, 3), la face avant (4) et/ou la face arrière (5) sont recourbées d'environ 90° vers le haut autour respectivement d'une première ligne de pliage (7, 7') par rapport au fond, et une portion des parois latérales (2, 3) formant l'arête respective du casier comprenant une deuxième rallonge en forme de languette (20), recourbée autour d'une deuxième ligne de pliage (9), qui s'étend perpendiculairement à la première ligne de pliage (7) autour de laquelle les parois latérales (2, 3) sont recourbées, et qui fait saillie vers l'intérieur d'une première cavité correspondante (21) dans la face formant l'arête correspondante parmi la face avant (4) et/ou la face arrière (5), **caractérisé en ce qu'**un côté de la face avant (4) et/ou de la face arrière (5) formant une arête respective du casier comprend respectivement une première rallonge en forme de fente (18), recourbée autour d'une troisième ligne de courbure (19) qui s'étend perpendiculairement par rapport à la première ligne de pliage (7'), et autour de laquelle la face avant (4) et/ou la face arrière (5) est recourbée vers le haut; **en ce que** la face des parois latérales (2, 3) formant l'arête correspondante comporte une deuxième cavité (22), vers l'intérieur de laquelle la première extension en forme de languette (18) fait saillie, et **en ce que** des dispositifs d'accrochage (11, 23, 25, 30) sont aménagés au niveau de la face avant (4) et/ou de la face arrière (5), au moyen desquels le casier peut être accroché dans un élément d'armoire.

2. Casier selon la revendication 1, **caractérisé en ce que** les arêtes de pliage, qui sont formées le long des premières lignes de pliage (7, 7'), ont un rayon de courbure qui correspond au moins au double de l'épaisseur de la tôle métallique.

3. Casier selon la revendication 1 ou 2, **caractérisé en ce que** les arêtes de pliage, qui sont formées le long de la seconde ligne de pliage (9) et de la troisième ligne de pliage (19), ont un rayon de courbure qui correspond au moins au double de l'épaisseur de la tôle métallique.

4. Casier selon l'une quelconque des revendications 1 à 3, **caractérisé en ce que** les dispositifs d'accrochage (23) sont formés d'ouvertures en forme de fente (24), qui sont apposées dans les deuxièmes rallonges en forme de languettes (20) des parois latérales (2, 3).

5. Casier selon l'une quelconque des revendications 1 à 3, **caractérisé en ce que** les dispositifs d'accrochage (25) consistent en une incision (26) en forme de fente engagée dans la face avant (4) et/ou la face arrière (5), dans laquelle sont agencées des traverses (27) disposées latéralement munies d'une cavité en forme de crochet (28), lesquelles traverses (27), qui s'étendent perpendiculairement par rapport à la première ligne de pliage (7'), étant recourbées autour d'une quatrième ligne de pliage (29).

6. Casier selon l'une quelconque des revendications 1 à 3, **caractérisé en ce que** les dispositifs d'accrochage (11) sont constitués d'une zone proéminente sur le bord extérieur de la face avant (4) et/ou de la face arrière (5), derrière laquelle est disposée une cavité en forme de fente (13), de telle sorte qu'une autre traverse (14) est formée, laquelle autre traverse (14) étant repliée autour d'une cinquième ligne de pliage (15), qui s'étend parallèlement à la première ligne de pliage (7') de cette face avant et de cette face arrière.

7. Casier selon l'une quelconque des revendications 1 à 6, **caractérisé en ce qu'**une face avant (4) et une face arrière (5) sont présentes, que la face avant (4) comprend une autre hauteur que la face arrière (5), et **en ce que** les parois latérales (3, 4) comprennent au moins une zone (16) dans laquelle la hauteur de paroi latérale diminue ou augmente de la hauteur de face avant à la hauteur de face arrière.

8. Casier selon l'une quelconque des revendications 1 à 7, **caractérisé en ce que** les fentes s'étendant longitudinalement (17) sont aménagées dans les parois latérales (2, 3).

9. Casier selon l'une quelconque des revendications 1 à 8, **caractérisé en ce que** la tôle métallique est réalisée en acier inoxydable.
